# DEMANDE DE BREVET EUROPEEN

(11) **EP 1 039 494 A1**
(43) Date de publication de la demande: **27.09.2000**
(21) Numéro de dépôt: 99500049.4
(22) Date de dépôt: 26.03.1999
(51) Int. Cl.: H01H 23/04

(54) **Mécanisme électrique d'interrupteur modulaire de surface ou à encastrer**

(71) Demandeur: Interlander Patermann, S.L., 08029 Barcelona (ES)
(72) Inventeur: Guitart Camps, Francisco, 08029 Barcelona (ES)
(74) Mandataire: Manzano Cantos, Gregorio

(57) **Abrégé**

MÉCANISME ÉLECTRIQUE D'INTERRUPTEUR MODULAIRE DE SURFACE OU À ENCASTRER, du type constitué par un élément prismatique-parallélépipédique, horizontalement divisé en deux corps, l'un supérieur ou capot et l'autre inférieur ou boite, où sont intégrés tous les éléments du mécanisme interrupteur double qui comporte des membres de basculement en "T"; qui s'assemblent par l'intermédiaire de moyens latéraux de sertissage et des autres ancrages axiaux d'extrème; en portant, le capot, les organes d'articulation des basculants, la structure pour le logement de ressorts de rappel du basculant, de monture pour les voyants de signalisation et un organe de balancier; les embouchures d'accès des bornes logés dans la boite et dans des compartiments respectifs, combinés aux autres enfoncements centraux ou incide le basculant en "T"; en comportant aussi des membres de pression pour borner et déborner rapidement et des bornes ambivalente pour ceux-ci et pour embornage par vis.

Le serrage de la position du commutatuer est incorporé à un balancier (38) qui est caractérisée en ce que c'est une pièce en forme de aube à branches symétriques (38A-38B) en projection divergente, à noyau annulaire (38C) monté sur des pivots cylindriques respectifs (38D), centralement coupé par une rainure (38E) et avec des rebords (38G) périphériques qui evitent son delogement; qui fait partie d'un corps prismatique mixte (38F) à profil cylindrique (38H) et rectangulaire (38Y) à section en "oméga" monté en baïonnette dans le logement (18) de la barrière (16).

## Description

L'objet de l'invention est un ensemble monomodulaire pour des mécanismes électriques d'interruption vulgairement connus comme mécanismes de coupe électrique qui est dessiné de façon qu'en étant un mécanisme de surface peut être utilisé comme mécanisme à encastrer pour compter sur une disposition de branchements qui est versatile pour ces deux options.

Le module est développé en fonction et selon un système de montage créé par le même inventeur pour l'installation de mécanismes de surface qui, peut permettre également et indistintement son installation pour des mécanismes à encastrer.

Le module en question est structuré en accord aux exigences particulières et minimales d'hauteur, pour accomplir les besoins esthétiques et de volume des tels mécanismes, en reumant en un seul modéle la possibilité d'intégrer un double jeu de mécanismes avec l'option, sans varier la structure, de réaliser optativement les connexions dans les moyens possibles et normalisés de bornage, pincement ou vissage; optativement de débornage rapide ou traditionnel.

Dans l'objet de l'invention, il est alors possible d'installer des mécanismes avec des différentes fonction, telles que: interrupteur ou poussoir unipolaire; interrupteur bipolaire; interrupteurs des deux directions (commutateurs interrupteurs code) ; interrupteurs ou poussoirs pour persiennes; tous ceux-ci dans les versions de bornage rapide ou traditionnel par vis.

Le concept structural du module serait interprété, selon le besoin d'harmoniser toutes les mesures en fonction de son installation superficielle, c'est-à-dire, sur le pan du mur, en manifestant une version exceptionnelle de la structure qui doit profiter, jusqu'à la relation minimale de l'espace horizontal ou de la mesure transversale du bâti où il est installé, car cette version superficielle originale de l'installation, comporte son montage sur lesdits bâtis des mécanismes à encastrer, en ayant toutefois des particularités propres d'une autre invention, avec les plaques externes aussi spéciales pour ce cas.

### ETAT DE LA TECHNIQUE

L'invention est développée, en fonction d'un système d'installation sur des bâtis, des plaques ou des capots prévus sur les objets de l'invention numéro 9800341 par "Ensemle modulaire pour mécanismes électriques de surface et/ou à encastrer", aussi du même inventeur, dont les caractéristiques de montage correspondent aux moyens disposés sur le module objet de l'invention.

Par ailleurs, la structure du module comporte deux moyens fonctionnels traditionnels propres des interrupteurs qui a un système de glissade par balancier et des organes à double option de bornage où, aussi bien les parties du propre module des tels mécanismes fonctionnels quet celles de bornage ou connexion, sont de réalisation spéciale, ils sont nouveaux et par conséquent originaux.

### DESCRIPTION DE L'INVENTION

L'ensemble est disposé et/ou stocké sur un corps modulaire prismatique, étendu horizontalement avec de légères tendances pyramidales vers ses extrémités et, particulièrement, divisé horizontalement en deux corps qui sont recouverts latéralement extérieurement et intérieurement par ses extrémités, en présentant auxdites extrémités, les enbouchures de connexion partagées par les deux corps; le corps inférieur comportant des moyens externes d'ancrage au bâti et la distribution intérieure pour le stockage des porte-contacts fixes, le bornage, et des rainures pour la sortie des moyens de signalisatoin; et le corps supérieur comportant les mécanismes de fonction , porte-contacts mobiles; les membres pour borner ou déborner à connexion rapide; les embouchures pour ces bornages par vis; les moyens pour installation du signalisateur et pour l'incorporation d'un membre de blocage du poussoir dans les mécanismes de persiennes ou positionnateurs dans des mécanismes d'ouverture et de fermeture, d'avance et d'arrêt..

Selon l'invention, les moyens de recouvrement latéral des parties supérieures et inférieures du corps sont des chevauchements latéraux recueillis dans un enfoncement central des deux corps, qui a par dessous une rainure ou oeillet qui s'encastre dans la dent respective prévue dans la boite et, par dessus, il a des saillies semi-circulaires avec des trous respectifs; bordés intérieurement et extérieurement pour le montage des touches et, qui dans la partie intérieure, a une ouvertue pour l'entrée de l'axe correspondant du groupe basculant de l'interrupteur; en ledit capot, par dessous axialement et aux extrémités, comprend des onglets d'ancrage qui s'encastrent dans les rainures axiales respectives au fond de la boite.

Dans une autre caractéristique de l'invention, le capot, aux deux extrémités et des deux côtés, présente des embouchures de préférence circulaires, d'accès aux seins de bporage; entre ces embouchures et centralement, il comprend un petit accés pour les organes de signalisation etm transversalement entre lesdites embouchures et les éléments de montage de l'interrupteur, se forme une barrière qui comporte, des deux côtés, des logements cylindriques pour chacun des ressorts de déclenchement du basculant; un logement central à profil mixte pour l'organe de signalisation et pour un organe de blocage des basculants d'un interrupteur double et, entre ceux-ci, axialment, des fragments équidistants d'un axe où sont montés les membres de pression pour ouvrir les bornages rapides.

Selon l'invention, la boite est divisée intérieurement par des parois verticales dan des enfoncements homologues des deux côtés de chaque extrémité pour les porte-contacts fixe et centralement, pour l'interrupteur basculant, qui sont respectivement communiqués par les flancs pour leurs fonctions respectives, boite qui a, latéralement et extérieurement des dents pour le recouvrement du capot et, à ses extrémités, elle a des éléments d'ancrage pour fixer le module au bâti de montage.

Un autre détail desdits éléments d'ancrage au bâti, selon l'invention, comprend un membre central flexible qui est une double patte en "U" solidaire par une d'elles de l'extrémité respective de la boite et l'autre libre comprend une dent prismatique transversale pour l'ancrage et l'appui à pression contre les sertissages du bâti, en comprenan d'autres moyens situés des deux côtés dudit moyen flexible d'ancrage pour l'appui desdits sertissages du bâti.

Selon l'invention, sur le capot, on dispose les organes basculants d'interruption, des organes de manoeuvre pour borner et déborner et des membres de montage pour les éléments de signalisation.

Lesdits organes basculants d'interruption qui ont des formats généraux en "T", selon l'invention, ils comportent aussi sur le bras vertical, un logement pour le ressort de basculement, qui est partiellement et latéralement ouvert pour recouvrir le porte-contacts mobile; sur les deux branches du bras horizontal, ils ont, par dessous, des logements borgnes pour les ressort de rappel du basculant à la position passive et transversalement à ceux-ci un axe qui à ses extrémités a des coupes chanfreinées qui facilitent son montage dans les trous des chevauchements latéraux du capot.

Les organes de manoeuvre pour borner ou déborner selon l'invention, sont des languette en coin qui sur la partie épaisse ont des fourches en "C" qui sont montées dans des conditions articulées sur les portions cylindriques transversales de la barrière intermédiaire et, ladite languette présente par dessous un appendice pyramidal pour, en pressant légèrement la languette, opresser les ressorts à lames de pression des contacts de bornage rapide pour faciliter aussi bien le bornage que le débornage.

Un autre détail est que l'élément de signalisation monté dans le logement central situé entre le deux embouchures de bornage, selon l'invention, est protégé par un canne semicylindrique avec une bouche supérieure pour lavision et à l'extrémité intérieure un évidement cylindrique transversal qui est logé, à baïonnette, dans le logement mixte central de ladite barrière.

Selon l'invention les rebords des chevauchements latéraux où sont montés les basculants d'interruption et, les rebords de l'axe transversal de ceux-ci, servent à l'accouplement à pression des touches du poussoir.

Quand il s'agit d'un double interrupteur, l'interrupteur complémentaire est composé substantiellement de la même pièce oú, le secteur transversal du bras horizontal, est une canne tubulaire pour se loger dan l'axe même du basculant principal.

Les porte-contacts métalliques mobiles ou fixes sont constitués par une seule pièce laminaire frappée conformé selon sa mission dans le mécanisme. Selon l'invention, le porte-contacts mobile est ainsi une pièce plate de forme générale en "L" où le secteur horizontal prend appui intégralement sur le porte-contacts fixe -à pleine masse- et où, par dessus, ils ont un onglet qui se loge dans le ressort de basculement de l'interrupteur en tant que, le secteur vertical reste libre et à son extrémité supérieure a un alésage pour les plots de contacts.

Les porte-contacts fixes, selon l'invention, sont caractérisés en ce qu'ils sont une pièce laminaire frappée de forme générale, en configurant un corps tubulaire de profil rectangulaire avec une fenêtre allongée supérieure pour l'accès du mécanisme de bornage o débornage et pour le passage de la vis de bornage traditionnel et en ce que, à son extrémité intérieur, ont des étendues de différentes configurations pour connecter avec le porte-contacts mobile et avec les contacts fixes, selon leur mission dans le mécanisme.

Selon l'invention, la borne fixe pour le porte-contacts mobile, a une étendue inférieure formée par un pliage à angle où prend appui integralement la base horizontale du porte-contacts en "L"; en établissant l'angle de basculement de l'interrupteur on détermine les phases actives ou passives; tandis que les autres bornes fixes ont des étendues par la partie supérieure avec des formes différentes selon leur mission, bien que, exceptionnellement, les uns et les autres, peuvent présenter des étendues partiuclières, par dessus et par dessous, pour des fonctions spéciales.

Une idée plus large des caractéristiques essentielles du modèle sera réalisée à la suite en faisant référence aux feuilles de dessins ci-jointes, oú d'une manière un peu schèmatique et seulement à mode d'exemple, on représente les détails préférés de l'invention.

Dans les dessins:

La figure 1, est une vue en section augmentée du détail A de la figure D.

La figure 1A est une vue en section augmentée du détail B de la figure 1E.

La figure 1B est une vue en élévation latérale du module incroporé dasn le bâti de montage.

La figure 1C est une vue en plan supérieur de la figure 1B.

La figure 1D est une vue en section par la ligne I-I de la figure 1C.

La figure 1E est une vue en section par la ligne II-II de la figure 1C.

La figure 2 est une vue en perspective du module par le plan supérieur.

La figure 2A est une vue en perspective du module par le plan inférieur.

La figure 3 est une vue en perspective du module dépiécé.

La figure 4 est une vue en plan supérieur du module équipé d'un seul interrupteur.

La figure 4A est une vue en section par la ligne R-R de la figure 4.

La figure 4B est une vue en perspective du module selon les figures 4-4A.

Les figures 5, 5A et 5B analogues aux figures 4, 4A et 4B pour un module avec bornage par vis.

La figure 6 est une vue en élévation du basculant avec les porte-contacts mobiles et fixes.

La figure 6A est une vue en plan supérieur de la figure 6.

La figure 6B est une vue en élévation à 90° de la figure 6A.

La figure 6C est une vue en section par la ligne H-H de la figure 6.

La figure 6D est une vue augmentée du détail -A de la figure 6C.

La figure 6E est une vue en perspective de la platine porte-contacts mobile.

La figure 6F est une vue augmentée du détail -B de la figure 6B.

La figure 7 est une vue en plan supérieur du module vide.

La figure 7A est une vue en section par la ligne III-III longitudinale de la figure 7.

La figure 7B est une vue en section transversale par la ligne IV-IV de la figure 7.

La figure 8 est une vue en perspective d'un module équipé de double interrupteur, signalisateur et bornage rapide, dèpiécé.

La figure 9 est une vue identique à l'antérieure avec un seul interrupteur.

La figure 10 est identique à la figure 8 équipé d'un double interrupteur inverseur bipolair de deux directions (commutateurs code)

La figure 11 est une vue identique à la figure 8 pour des interrupteurs ou poussoirs pour des persiennes avec bornage par vis.

La figure 12 est une vue en perspective d'un module de double interrupteur avec balancier de bloc transversal.

La figure 12A est une vue sectionnée par la ligne E-E de la figure 12B.

La figure 12B est une vue en plan supérieur de la figure 12.

La figure 12C est une vue e section par la ligne V-V de la figure 12B.

La figure 12D est une vue en perspective de l'organe de balancier de blocage transversal.

La figure 13 est une vue en perspective du module d'un seul interrupteur avec bornage par vis, dépiécé.

La figure 14 est une vue en perspective en trois positions d'un double jeu de basculants d'interrupteurs.

La figure 15 est une vue en perspective de la gaine de protection du signalisateur, vue de dessus.

La figure 15A est une vue en perspective, alignée en phase de montage, du signalisateur dans la gaine.

La figure 15B est une vue identique a la 15 vue par dessous.

La figure 16 est une vue en plan supérieur d'un module avec double interrupteur et double jeu de bornage rapide.

La figure 16A est une vue en section par la ligne VI-VI de la figure 16.

La figure 16B est une vue en section transversale par la ligne VII-VII de la figure 16.

La figure 16C est une vue en perspective des piéces de pression pour bornage et débpornage rapide.

La figure 17 ce sont des vues en élévation frontale, en plan et en élevation latérale d'une borne fixe avec le contact droit.

La figure 17A est identique à la 17 avec le contact gauche.

La figure 17B ce sont de vues identiques à la 17 de borne fixe avec étendue à gauche pour pivotement du mobile.

La figure 17C est identique à la figure 17B avec une étendue a droite.

La figure 18 ce sont de vues identiques à la 17 d'une borne de fixe code.

La figure 18A ce sont des vues identiques à la figure 18 d'une borne de fixe pour commutateurs.

La figure 18B ce sont des vues identiques à la figure 18 d'une borne de mobile pour double interrupteur.

La figure 18C ce sont des vues identiques à la figure 18B d'une borne de mobile pour un seul interrupteur.

La figure 19 est une vue en perspective d'un module qui est monté centralement sur le bâti avec une plaque et des flancs.

La figure 19A ce sont des vues en plan supérieur et élévation latérale de la figure 19.

La figure 20 ce sont des vues en perspectives de dessus et de dessous d'un jeu de touches simples.

La figure 20A est une vue identique à l'antérieure d'une touche double.

La figure 21 est une vue en perspective de dessus d'un jeu de touches simples.

La figure 21A est une vue en perspective de dessous desdites touches montés sur des modules de double interrupteur.

La figure 21B est un détail A augmenté de la figure 21A.

La figure 22 est une vue sectionnée par la ligne P-P de la figure 22A des touches mises en travers dún module de double interrupteur.

La figure 22A est une vue en plan desdites touches.

La figure 22B est une vue en élévation latérale de la figure 22A.

La figure 23 est une vue en perspective d'une touche mise en travers montée excentrique dans un module de double interrupteur.

La figure 23A est une vue en perspective de dessous de l'ensemble de la figure 23.

La figure 23B est un détail -A augmenté de la figure 23A.

### DESCRIPTION DES DESSINS

Par rapport aux figures 1 à 1E nous voyons le montage du module (1), selon l'invention, dans les encastrements (E) du bâti (B) qui a les caractéristiques spécificiques pour ce type de modules (1), selon l'objet de l'invention du Brevet numéro 9800341 du même inventeur.

Le module (1) est un corps prosmatique qui a des tendences pyramidales aux extrémités et il est divisé horizontalement en deux parties, une supérioeure ou capot (2) et une autre indférieure ou boite (3), où le capot (2), à ses extrémités, comportent des embouchures de bornage (4-4A) pour chacun des logmeents de bornage.

La boite (3), axialement à ses extrémités, présente des ancrage centrés, des moyens de sertissage (6-7) avec le bâti (B); qui comprennent un ancrage en "U (6A-7A) avec une patte fixe (6B-7B) solidaire de la boite et la patte libre (6C-7C) qui comporte une dent extérieure (6D-7D) pour ajustement à pression sur les sertissages (E) du bâti (B), combinés avec les épaulements (6E-6F), (7E-7F) qui prennent appui sur de telles sertissages (E).

Le capot (2) dudit module (1) (figure 3) a des languettes latérales (8-8a) projettées verticalement sur des évidages respectifs (8B-8C) qui ont pour but de ne pas dépasser les mesures du module (1). Les languettes (8-8A) avec des rainures inférieures (9-9A) pour s'ancrer dans les épaulements de la boite (3) et par dessus des trous (10-10A) pour le montage des interrupteurs basculants; entourés par des rebords externes (11-11A) pour le montage des touches et de rebords internes (12-12A) coupés par des ouvertures radiales (13-13A), pour l'entrée de l'axe des basculants.

Ces moyens latéraux d'ancrage (8-9; 8A-9A) sont complétés avec d'autres situés aux extremités, formés par des onglets (14) qui s'ancrent sur la base de la boite (3).

Le capot (2), sur les deux extrémités, a des embouchures circulaires (15,15A) d'entrée aux seins ou puits pour les porte-contacts fixes et intercalés entre celles-ci et les languettes (8-8A), des barrières transversales (16-16A) qui contiennent de part et d'autre, les logements cylindriques (17-7A) pour les ressorts de rappel des basculants; centralement un logement mixte (18) pour montage du moyen de protection de l'organe signalisateur ou voyant et/ou de l'organe de balancier (38) de blocage des basculants et, entre ces fragments cylindriques (19-19A) pour le montage et l'articulation des éléments de pression pour la fonction de bornage et débornage. Finalement, entre les embouchures (15-15A) il y a un logement (20) pour le signalisateur.

Le corps de la boite (3), intérieurement, des deux extrémités et de chaque côté, il a des enfoncements (21-21A) pour le logement des porte-contacts fixes; des enfoncements séparés par une paroi centrale (22-22A) intégrée par deux faces parallèles qui débouchent dans des rainures (25-25A) sur la base de la boite (3) qui a, à ses encastrement extrêmes (26-26A) pour les ancrages (14) du capot (2) et des expansions (27-27A) pour la sortie des éléments de signalisation.

La boite (3) présente latéralement des dents prismatiques (24-24A) contenues dans les évidages (24B-245C) que recueillent les languettes (8-8A).

Dans la figure 3, les références suivantes indiquent de façon générale; le basculant d'interrupteur en "T" (28) (29). La gaine de serrage de l'organe de signalisation (30); (31) étant un membre de pression pour les fonctions de bornage et débornage; (32) étant le ressort de basculement du basculant et (33) un des ressorts de rappel de celui-ci; avec (34) on indique le porte-contacts mobile et (35) l'étendue en "V" d'une borne fixe pour le pivotement du contact mobile (34); et (36) indique une borne porte-contacts fixes; (37) est les ressorts à lames de fixation du bornage rapide. Le fond du capot (3), du dehors, a des renfoncements prismatique-de trapèze(3A, 3B) qui, intérieurement constituent les logements (3C-3D) pour l'étendue en "V" (35A) de la borne fixe (35) où pivote le porte-contacts mobile (34).

Les figures 4 à 5B représentent la façon de se comporter des membres de bornage (35-36(: les porte-contacts mobile 834); les ressorts à lames de contacts (37); les organes de pression pour celles-ci (31) et les éléments de bornage traditionnel à vis (37A-37B).

Dans les représentations citées nous voyons ainsi que le basculant en "T" (28), loge intérieurement et axialmente, le ressort (33) et dans celui-ci le porte-contacts mobile (34) qui pivote dans les étendue en "V" (35A) du portecontacts fixe (35) en faisant masse avec tout son bord inférieur,, afin d'assurer la qualité et l'efficacité du contact.

Le basculant en "T" (28), à ses extrémité horizontales prend appui sur les ressorts respectifs (32) qui facilitent le retour du basculant à une position initiale lorsque l'on presse la touche, que se soit pour ouvrir ou pour fermer le contact.

Les ressorts à lames (37) sont logés dans les porte-contacts (35-36). Se sont des feuillards à angle pour les bornages rapides. Selon les figures 5 à 5B le bornage puet aussi se faire au mayen de vis (37A) et d'écrous (37B) dans ce cas, un éctrou carré plat pour couvrir tout l'espace des bornes (35 ou 36).

A tous ces effets les bornes (35-36) fabriquées à partir d'une seule feuille (lame), de métal sont configurées en forme de tube-rectangulaire, avec des ouvertures respectives (35B-36B) sur le plan pour pour l'entrée des organes de bornage respectifs, soit de pression (31), soit de vis (37A) et, à ses extrémités intérieures, des étendues pour les différentes fonctions de contact.

Dans ce cas là, la borne (35) a une étendue inférieure angulaire en "V" (35A) descendante qui est logée au sein (3C-3D) des logmeents (3A ou 3B); prévue pour le pivotement du mobile (34). La borne (36) a une étendue élevée et à angle droit (36A) déviée à gauche ou à droite, selon sa position, avec des plots respectifs (36C) fixes de contacts.

Pour cela, ledit porte-contacts mobile (34) est une platine en "L" qui a un appendice (34A) sur le bord supérieur de la partie horizontale et un plot (34B) au bout de la partie verticale. Dans cet appendice (34A) se trouve le ressort (33) du basculant (28) et les plots (34B) peuvent se connecter par un ou l'autre côté.

Ëvidemment lorsque le basculant (28) est bougé par l'action de la touche, le porte-contacts mobile (34) se balance vers l'un ou l'autre côté sur l'étendue angulaire (35A) avec tout son bord horizontal inférieur, sans perdre de masse avec celui-ci.

Les ressort à lame (37) de bornage rapide sont actionnés par l'organe de pression (31). Une languettte en coin (31A) disposée horizontalement, ayant à son bord large des griffe en "C" (31B-31C) pour être montées et articulées sur les axes (17-17A), et au moyen de l'appendice pyramidal inférieur descendant (31D), lorque l'on le sert il incide sur les ressorts à lames (37) en les oppressant, aussi bien pour libérer que pour monter les fils conducteurs dans ledit bornage rapide.

Le voyant de siganalisation (30) est protégé par une gaine (29); un corps creux en forme d'une demi canne (29A) qui à l'extremité antérieure est ouverte (29D) pour la sortie de l'extrémité du voyant (30) et par dessus il est pourvu d'une embouchure (29B) pour la vision de celui-ci. A l'extrémité opposée de celui-ci il comprend un bout mixte prismatique en "omega" cylindrique (29C) pour être monté à baïonnette dans le logement mixte central (18) de la barrière transversale.

Le basculant (28) ou organe d'interruption, a une forme génerale connue en "T" (figure3, 4, 5, 6, 8, 9, 10, 11, 13, 14) qui peut se combiner avec un autre complémentaire (28A). En comptant tous deux sur un appendice vertical et pyramidal (28B-18C) avec un logement intérieur (28D) pour le ressort (33) et, une rainure partielle et tangentielle partielle (28S) qui s'encastre sur le bord supérieur du secteur hori<zonrtal du porte-contacts mobile (34), pour le dèplacer (le balancer) avec 'sécurité pa sa position tangente a l'appendice (38A).

Le bras horizontal du basculant (28) a deux branches symétriques (28E-28F) qui, par dessous, présente des creux borgnes (28R et 28R') pour le logement des ressorts (32) qui poussent lesdites branches (28E-28F) lorsque le basculant 8289 change de position en facilitant le retour de celui-ci á ladite position.

Selon les représentations citées, la glissade (28) a un axe transversal divisé en deux tronçons, un court (28G) et un autre long (28H), les deux terminés par des coupes chanfreinées respectives (28I-28J) pour sauver les rebords internes (12-12A), en s'introduisant par les ouvertures (13-13A) dans les ajours (10-10A). Le basculant auxiliaire (28A) a alors transversalement une canne cylindrique (28N) avec un rebord intérieur (28P). Ce rebord et le rebord correspondant (28M) de l'axe (28H), sont destinés au montage des touches. Cet axe (28H) sera logé dans la canne (28N).

Pour ce double jeu d'interrupteurs (28-28A) on établit un mécanisme de balancier alternatif (38) pour fixer indistinctement les phases de commutation de façon que le basculant non opérationnel passe à inactif dès que l'on presse la touche du basculant opérationnel.

Le balancier (38) a une forme d'aube composée par deux branches (38A-38B) en projection divergente unies par une frette centrale annulaire (38C) qui est montée dans un téton cylindrique (38D) d'un adaptateur prismatique mixte (38F).

Le téton est copupé par une rainure verticale (38E) qui le divise en deux, avec chaque rebord de chaque côté (38G) qui permettent l'entrée de l'aube (38) en évitant sa sorite. L'adaptateur est une tige mixte en partie cylindrique (38H), et en partie prismatique (38Y), en obtenant un profil en "omega" qui est monté à baïonnette dans le logement mixte (18), de façon que les aubes (38A) (38B) restent sous les branches proches respectives, par exemples (28F-28K), des basculants (28 ou 28A).

Les figures 17 et 17A montrent les bornes fixes pour les contacts fixes à droite ou à gauche pour un mécanisme interrupteur bipolaire que montre la figure 8, complété par le jeu de bornes des figures (17B-17C), les étendues en "V" (35A) en positions respectivement coïncidantes avec les autres.

Ledit jeu de bornes des figures (17 à 17C) et le jeu de bornes des figures (18A à 18C), conbinés avec les rapports qui correspondent sont pòur des mécanismes d'interrupteurs inverseurs bipolaires à deux directions (commutatuers code), interrupteurs ou poussoirs pour persiennes.

Nous avons ainsi une borne fixe (36) avec la languette (36A) porte-contacts fixes (36C) à droite et à gauche (Figs 17 et 17A). Des bornes fixes (35) pour le porte-contacts mobile (34) avec des étendues en "V" (35A) à gauche et à droite (figures 17B 17C). Une borne fixe (36) qiu a un porte-contacts élevé (36A) qui se prolonge en forme de bras cassé (36D) et couvert par un autre porte-contacts (36E) dévié du côté contraire. Une borne fixe (36) avec des porte-contacts descendants (36A), un bras (36A) se trouvant à angle droit, avec celle-ci et plié dans une autre plus courte (36G), aussi à angle droit, avec une élévation (36H) se trouve un porte-contacts fixe parallèle et excentrique au (36).

Des bornes mobiles respectives composées par un fragment plat (35C) correspondant à l'étendue en "V" (35A). il est plié dans un bras élevé (35 B) et il est à angle droit (35C) port-contacts fixe parallèle à la base (35E) et finalement une borne fixe (36Y) avec un porte-contacts, qui porte un branchement (36) plus long que ceux décrits, pour contact opposé ou croisé.

Selon les figures 19-19A, le module (1) se trouve dans le bâti (B) encliqueté dans les encastrements (E) au moyen des sertissages respectifs (6-7) et des appuis (6-6F). Le bâti est couvert par la plaque ou capot (T) et il est fermé par les flancs (L) objet du brevet numéro 9800341 du même inventeur.

Dans celui-ci on peut monter deux touches simples (39-39A) pour un double interrupteur avec des viseurs respectifs (40-40A) et des onglets correspondants semicirculaires (41°-41A) d'ancrage dans les basculants (28-28A).

On peut aussi utiliser une touche double (42) centré avec un viseur respectif (42A) et des onglets (42B).

Le jeu de touches (39-39A) peut être monté renversé pour un autre mécanisme en montrant en détail augmenté de quelle manière les onglets (41) s'encastrent dans les rebords circulaires (11) des trous (10) de montage sur la languette (8) avec une rainure (9) et un évidage (8B) pour l'encastrement dans une dent respective (24) de la boite (3); et des rebords (28M) ou (28P) des basculants (28) ou (28A); en vérifiant le logement mixte (18) et les embouchures (15) des seins de bornage.

Dans les figures (22 à 22B) on représente un jeu de touches mises de travers (44-44A) dasn un seul module (1) avec des viseurs respectifs (43-43A) renversés.

Les figures 23 et 27B montrent une touche simple (39) montée sur un module (1) à double interrupteur par exemple à deux directions de commande simultanée.

Une fois décrite convenablement la nature du modèle, on constate àux effets opportuns que celui-ci e se limite pas aux détails exacts de cette exposition, mais au contraire, on y introduira les modifications que l'on considère opportunes, toutefois que l'on en modifie pas les caractéristiques essentielles de celui-ci, revediqué à la suite.

## Revendications

1. MÉCANISME ÉLECTRIQUE D'INTERRUPTEUR MODULAIRE DE SURFACE OU À ENCASTRER, du type constitué par un corps modulaire (1) qui a des moyens pour être incorporé à un bâti métallique (B) traditionnel et particulièrement, un bâti (B), selon le brevet numéro 999800341 du même inventeur où le module (1) qui incorpore un double jeu de mecanismes d'interruption intégré para lesdits basculants (28) principal (28A) complémentaire en forme de "T", est caractérisé en ce que ledit module (1) est constitué par deux parties horizontalement assemblées où la surface es le capot (Z) et la partie inférieure la boite (3() latéralement couvertes par des languettes verticales (8) (A) et axialement sertism par des onglets d'ancrage (14-14A) disposés aux extrémités respectives du capot (2), en partageant par lesdites extrémités, les embouchures (4-4A) de branchement pour bornage et que comporte, la boite (3) auxdites extrémités, des moyens d'ancrage (6-7) pour leur montage et fixation sur les encastrements (E) du bâti métallique (B), en incluant latéralement des éléments de sertissage (24) (24A) pour des recouvrements (8) (8A) du capot (2) et, par la base, des renfoncements prismatiques à sección de trapèze (3A-3B) qui sont intérieurement des logmeents pour les bornes de connexion et entre eux, axialment, des rainures (25-25A) pour l'ancrage des onglets (14-14A) et la sorite des voyants de néon (30).

2. MÉCANISME ÉLECTRIQUE D'INTERRUPTEUR MODULAIRE DE SURFACE OU À ENCASTRER, selon la revendication 1, le capot (2) est un corps creux monobloc, qui est caractérisé en ce qu'il a des profils pyramidaux vers ses extrémitñés et une élévation centrale correspondant aux languettes (8) (8A) qui sont reccueillies dans des évidages (8B) pour ne pas dépasser les mesures du module (1) pourvue de trous ciculaires (10-10A) pour l'axe d'articulation du basculant en "T" (28); qui ont de rebords externes (11-11A) et internes (12-12A), ceux-ci étant coupés par une ouverture partielle (13-13A); les premiers etant pour l'appui et le serrage des touches et les secoinds pour l'entrée de l'¡axe basculant (28); en comprenant par dessous, lesdits chevauchements (8-8A, des rainures horizontales (9) pour un encastrement respectif dans des dents de la boite (3).

3. MÉCANISME ÉLECTRIQUE D'INTERRUPTEUR MODULAIRE DE SURFACE OU À ENCASTRER, selon la revendication 2, le capot (2) est caractérisé en ce que les deux extrémités et les deux côté présentent des embouchures circulaires (15-15A) d'accès aux logements des bornes; entre ces trous et des logmeents respectifs (20-20A) pour des voyant (nón) et des protecteurs et intercalés entre celles.ci les languettes (8) (8A), des barrières transversales (16) qui contiennent centralement un logement mixte (18) pour le montage des protecteurs et/ou de balancier pour blocage des basculants (T); des deux côtés des seins borgnes (17-17A) pour des ressorts de rappel (32) du basculant (28), et entre ceux-ci, des fragments cylindriques d'un axe (19-19A) pour le montage et l'articulation des organes de pression pour les ressorts à lames (37) de bornage rapide.

4. MÉCANISME ÉLECTRIQUE D'INTERRUPTEUR MODULAIRE DE SURFACE OU À ENCASTRER, selon la revendication 1, la boite ou corps inférieur (3) du moule (1) est un corps monobloc creux qui est caractérisé en ce que latéralement il a des évidages centraux (24A-24B) avec une dent prismatique (24) à encastrer dans les ouvertures (9) des languettes (8) (8A) et, à ses extrémités, des ancrages (6-7) intégrés par une saillie en "U" (7A) avec une patte (7B) solidaire de la boite et une autre patte (7C) libre et pourvue d'une dent prismatique transversale (7D) pour sertissage dans des saillies (E) du bâti (B), en étant flanqués les ancrages (6-7) par de épaulements prismatiques (7E-7F) pour l'appui et la mise à niveau dans de tels sertissages (E).

5. MÉCANISME ÉLECTRIQUE D'INTERRUPTEUR MODULAIRE DE SURFACE OU À ENCASTRER, selonm la revendication 4, ladite boite (3) intérieurement est caractérisée en ce que elle est divisée en quatre compartiments éaguax (21-21A) deux pour à chaque extremité, pour le logement des bornes fixes, séparés par des cloisons creuse à double paroi (22-22A) dont l'ouverture se polonge jusqu'à la base de la boirte (3) en formant des rainures (25-25A) avec un épaulement ou échelon (26-26A) pour les encastremnts axiaux (14) et les adaptations (27-27A) pour la sortie des éléments de signalisation (néon) (30).

6. MÉCANISME ÉLECTRIQUE D'INTERRUPTEUR MODULAIRE DE SURFACE OU À ENCASTRER, selon la revendication 4 et 5 où ladite boite (3) intérieurement et centralement se caractérise en ce qu'elle comprend les logements (21-21A) de chaque extrémité, pour situer le bras vertical du bsculant en "T" (28) et en coïncidence avec son fond se forment des logement ngulaires (3C-3D) contenus dans les renfoncements prismatiques (3A-3B) de la base de la boite (3).

7. MÉCANISME ÉLECTRIQUE D'INTERRUPTEUR MODULAIRE DE SURFACE OU À ENCASTRER, selon la revendication 2 et 6 le basculant en "T" (28) ou complémentaire (28A) qui a un logement axial (28L) pour le ressort (33), est caractérisé en ce que tangentiellement et latéralement il a une rainure partielle (28S) pour s'enclencher au bord supérieur du secteur horiontal du porte-contacts mobile (34) .

8. MÉCANISME ÉLECTRIQUE D'INTERRUPTEUR MODULAIRE DE SURFACE OU À ENCASTRER, selon les revendications 2,6 et 7 où le basculant en "T" (28) ou complémentarie (28A) avec un bras horizontal projeté en branches (28E, et 28F) qui, par dessous ont, des seins borgnes (28R-28R') pour les ressorts (32) et transversalements un axe de basculement qui se caractérise en ce qu'il comporte un tronçon externe court (28G) et un autre intermédiaire long (28H), terminés en pointes chanfreinées (28Y et (28J) respectivement, pour faciliter son entrée aux rebords (12-12A) des chevauchements (8-8A) comportant un rebord annulaire intermédiaire (28M) entre l'axe (28H) et un autre (28P) dans le corps du basculant (28A) pour les griffes d'ancrage des touches.

9. MÉCANISME ÉLECTRIQUE D'INTERRUPTEUR MODULAIRE DE SURFACE OU À ENCASTRER, selon la revendication 3, qui comprend un voyant signalisateur (30) et une protection correspondante (29) qui se caractérise en ce qu'en étant constituée par une gaine semicylindrique (29A), creuse, ouverte par la base et par l'extrémité antérieure (29D) ; en montrant une embouchure circulaire (29B) sur le plan et sur l'extrémité intérieure longitudinalement un épaulement mixte (29C) pour s'encastrer à baïonnette dans le logement mixte (18) de la barrière (16).

10. MÉCANISME ÉLECTRIQUE D'INTERRUPTEUR MODULAIRE DE SURFACE OU À ENCASTRER, selon la revendication 3, l'órgane de pression (31) pour les ressorts à lames (37) des bornes (35-36) se caractérise en ce que c'est une pièce plate en coin (31A) qui comprend des onglets en "C" (31B-31C) par l'extrémité grosse de celui-ci et par dessous l'appendice pyramidal descendant verticalement (31) pour fouler et oppresser les ressorts à lames (37).

11. MÉCANISME ÉLECTRIQUE D'INTERRUPTEUR MODULAIRE DE SURFACE OU À ENCASTRER, selon les revendications 5 et 19, lesdites bornes fijxes (35-36), qiu sont constituées par une seule feuille métallique frappée et pliée en accord à ses fonctions respectives et qui, de façon générale, se caractérisent par le fait de se plier en formant un corps rectangulo-tubulaire (35-36) qui a une ouverture supérieure (35B-36B) pour une entrée des membres de pression (31) pour des bornages rapides et de bornage par vis, en comprenant, à une extrémitñé, des étendues respectives porte-contacts fixes ou se loge un jeu de ressorts a lames angulaires (37) de bornaje rapide intégrés dans son intérieur respectif.

12. MÉCANISME ÉLECTRIQUE D'INTERRUPTEUR MODULAIRE DE SURFACE OU À ENCASTRER, selon la revendication 11, l'étendue du portecontact fixe (35) est caractérisé en ce que ladite étendue est composée de pliage en profil angulaire descendant en "V" (35A), pour le pivotement du porte-contacts mobile (34), qui est inseré dans le creux angulaire (3C ou 3D) des renfoncements (3A-3B) de base de la boite (3).

13. MÉCANISME ÉLECTRIQUE D'INTERRUPTEUR MODULAIRE DE SURFACE OU À ENCASTRER, selon la revendication 11 l'étendue du porte-contacts fixe (36) se caractérise en ce qu'elle est formée par un étendue plate supérieure, plié à angle droit vers le haut (36A) avec des plots de contacts.

14. MÉCANISME ÉLECTRIQUE D'INTERRUPTEUR MODULAIRE DE SURFACE OU À ENCASTRER, selon les revendications 11, 12 et 13 lesdites étendues (35A ou 36A) sont caractérisées en ce que elles peuvent être orientées à droite ou a gauche.

15. MÉCANISME ÉLECTRIQUE D'INTERRUPTEUR MODULAIRE DE SURFACE OU À ENCASTRER, selon la revendication 12, le porte-contacts mobile (34) est caractérisé en ce que c'est une platine plate en "L" dont le tronçon horizontal a, par le bord supérieur un épaulement (34A) centré pour se loger dans le ressort (33) du basculant (28) et, le chant inférieur pivote intégralement dans le pliage angulaire (35A) du borne (35); et à l'extrémité libre du tronçon vertical les plots (34B) aux deux faces.

16. MÉCANISME ÉLECTRIQUE D'INTERRUPTEUR MODULAIRE DE SURFACE OU À ENCASTRER, selon la revendication 12, une variante de réalisation pour mécanisme de commutatuer de la borne (35) se caractérise en qu'elle comprend une portion plate (38) avec pliage angulaire respectif en "V" (3A) duquel on projette en élévation vertical un tronçon (35B) terminé sur un autre horizontal à angle droit (35) porte-contacts fixe.

17. MÉCANISME ÉLECTRIQUE D'INTERRUPTEUR MODULAIRE DE SURFACE OU À ENCASTRER, selon la revendication 13, une variante de réalization pour mécanisme code de la borne (36) est caractérisé en ce que le secteur supérieur (36A) s'étend frontalement sur un bras casé (36) terminé en pli à angle droit (36E porte-contacts.

18. MÉCANISME ÉLECTRIQUE D'INTERRUPTEUR MODULAIRE DE SURFACE OU À ENCASTRER, selon les revendications 13 et 18 une variante de réalisation pour mécanismes de persiennes de la borne (36) se caractérise en ce que le secteur porte-contacts (36A) qui part despuis le bas et qui s'élève verticalement est prolongé longitudinalment sur un tronçon (36F), en se terminant sur un autre secteur (36H) élevé verticalement á angle droit (36G) analogue à l'antérieur et aussi porte-contacts.

19. MÉCANISME ÉLECTRIQUE D'INTERRUPTEUR MODULAIRE DE SURFACE OU À ENCASTRER, selon les revendication 13, 18 et 19 une variante de réalisation pour un mécanisme d'un seul interrupteur de la borne (36) se caractérise en ce que la languette respective (36A) s'étend latéralement en dépassant largement le corps tubulaire (36) de la borne.

20. MÉCANISME ÉLECTRIQUE D'INTERRUPTEUR MODULAIRE DE SURFACE OU À ENCASTRER, selon la revendication 2, se caractérise en ce que les touches (39-39A), (42 ou 43) se caractérisent en ce que, intérieurement elles ont des griffes en "C" (4-41A, 42B) pour s'encastrer dans des rebords respectifs (11, 28M-28P) des chevauchement (8) ou bascualnts (28-28A).

21. MÉCANISME ÉLECTRIQUE D'INTERRUPTEUR MODULAIRE DE SURFACE OU À ENCASTRER, selon la revendication 8, le basculant complémentaire (28A) qui a aussi forme de "T" se caractérise en ce qu'il a un noyau transversal cylindrique tubulaire (28N) avec un rebord intérieur (28P) pour se loger dans l'axe (28H) du basculant principal (28) et pour le sertir sur les touches (39-30A, 42 ou 43).

22. MÉCANISME ÉLECTRIQUE D'INTERRUPTEUR MODULAIRE DE SURFACE OU À ENCASTRER, selon les revendications 1 et 3 pour le fixage de la position du commutateur, on incorpore un balancier (38) qui se caractérise en ce que c'est une pièce en forme de aube à branches symétirques (38A-38B) en projection divergente, avec un noyau annulaire (38C) qui est monté sur des pivots cylindriques respectifs (38D), centralement coupé par une rainure (38E) et avec des rebords (38G) périphériques qui évitent leur délogemeent; qui fait partie d'un corps prismatique mixte (38F) à profil cylindrique (38H) et rectangulaire (38Y) à section en "oméga" qui est monté á baïonnette sur le logement (18) de la barrière (16).
